# EUROPÄISCHE PATENTSCHRIFT

(11) **EP 0 419 762 B1**
(45) Veröffentlichungstag und Bekanntmachung des Hinweises auf die Patenterteilung: **30.06.1993**
(21) Anmeldenummer: 90109638.8
(22) Anmeldetag: 21.05.1990
(51) Int. Cl.: F41A 9/38

(54) **Entnahmewerkzeug für Treibladungsmodule**
Manual carrying tool for modular propellant charges
Outil pour porter des gargousses modulaires

(30) Priorität: 27.09.1989 DE 3932131
(43) Veröffentlichungstag der Anmeldung: 03.04.1991
(73) Patentinhaber: Rheinmetall GmbH, 40880 Ratingen (DE)
(72) Erfinder: Grabner, Dieter, D-4156 Willich 1 (DE); Engels, Hans-Jürgen, D-4330 Mülheim (DE)

(56) Entgegenhaltungen:
- AT-B- 18 827
- DE-B- 1 703 065

## Beschreibung

Die Erfindung betrifft ein Entnahmewerkzeug für hintereinander gelagerte und einen freien Anzündkanal aufweisende Treibladungsmodule. Eine derartige Lagerung von jeweils einen freien Anzündkanal aufweisender modularer Treibladung ist beispielsweise aus der DE 34 37 588 A1 als bekannt zu entnehmen. Hiernach erfolgt die Entnahme der Treibladungsmodule aus dem Magazin und die anschließende Zuführung hinter das Waffenrohr automatisch durch einen steuerbaren Transferarm und eine Ladeschale. Bei einem Energieausfall ist jedoch zur Aufrechterhaltung eines Notbetriebes dafür Sorge zu tragen, daß die im Magazin reihenweise gelagerten Treibladungsmodule schnell manuell entnommen und dem Ladungsraum des Waffenrohres in der vorgesehenen Treibladungslänge zugeführt werden können.

Aufgabe der Erfindung ist es, ein Entnahmewerkzeug bereitzustellen, das eine portionierte schnelle Handentnahme und einen manuellen Ladevorgang hintereinander gelagerter und mit einem Anzündkanal versehener Treibladungsmodule gestattet.

Gelöst wird diese Aufgabe durch die im Patentanspruch 1 aufgeführten Merkmale.

Vorteilhafte Ausgestaltungen der Erfindung gehen aus den Merkmalen der Unteransprüche hervor.

Die Erfindung ermöglicht in vorteilhafter Weise eine einfache Sicherstellung des Notbetriebes dadurch, daß mittels des erfindungsgemäßen Entnahmewerkzeuges hintereinander in einem Treibladungsmagazin gelagerte und einen freien Anzündkanal aufweisende Treibladungsmodule in geforderten portionierten Treibladungssätzen manuell entnommen werden können. Für die manuelle Entnahme wird dabei vorteilhaft der Freiraum des jeweiligen Anzündkanales der Treibladungsmodule ausgenutzt. Dadurch können hintereinander in einem Magazin gelagerte Treibladungsmodule leicht und zentrisch von einer in den Freiraum des Anzündkanales einzuführenden Haltestange des Entnahmewerkzeuges aufgenommen werden, wobei weiter vorteilhaft eine axiale Verstellmöglichkeit eines Tiefenanschlages auf der Haltestange eine einfache Portionierung der aufgenommenen Treibladungsmodule zu geforderten und eine vorbestimmte Länge aufweisenden Treibladungssätzen ermöglicht.

Damit die Treibladungsmodule in der auf der Haltestange befindlichen Anzahl auch dem Magazin entnommen werden können, sorgt besonders vorteilhaft eine einfache Betätigung eines am außenliegenden Ende der Haltestange befestigten Griffes einer in der Haltestange gelagerten Klemmvorrichtung dafür, daß die aufgenommenen Treibladungsmodule in axialer Richtung gegenüber dem Tiefenanschlag arretiert werden und sicher auf der Haltestange von dem Bedienungspersonal dem Ladungsraum einer Rohrwaffe zugeführt werden können. Die Klemmvorrichtung erzeugt dabei auf die Außenseite des zuletzt aufgenommenen Treibladungsmoduls eine in die Richtung des Tiefenanschlages weisende Klemmkraft, wodurch alle aufgenommenen Treibladungsmodule sicher gehalten werden.

Dadurch, daß der von außen manuell bedienbare Betätigungsstößel der Klemmvorrichtung innerhalb der Haltestange gelagert ist, ist die Klemmvorrichtung in raumsparender Weise, auch weitgehendst gegenüber äußeren Einwirkungen geschützt.

Nach einem weiteren Ausgestaltungsmerkmal sieht die Klemmvorrichtung mehrfach an dem Halterohr angeordnete Blattfedern vor, die sich leicht durch den Betätigungsstößel an ihrem äußeren Ende aufspreizen lassen und das zuletzt aufgenommene Treibladungsmodul außenseitig festklemmen. An den Blattfedern innenseitig angeordnete und beispielsweise halbkugelförmig ausgebildete Nocken ermöglichen durch eine Betätigung des Betätigungsstößels, der im vorderen Bereich eine im Durchmesser größere und gerundete Kappe aufweist, eine gezielte Federaufspreizung, wobei die Federn sich schonend an den vorhandenen außenseitigen Übergangsradius des Anzündkanals des zuletzt aufgenommenen Treibladungsmoduls anlegen.

Die Rückführung des Betätigungsstößels in seiner Ausgangsposition erfolgt automatisch über eine Druckfeder, so daß nach beendetem Klemmvorgang auch die Blattfedern in vorgesehene Ausnehmungen der Haltestange zurückfedern können.

Die benötigte aufzunehmende Anzahl Treibladungsmodule kann durch eine einfache Verstellung des Tiefenanschlages vorgenommen werden, wobei Markierungen auf der Haltestange die richtige Treibladungssatzlänge anzeigen und eine Feststellung des Tiefenanschlages formschlüssig innerhalb von auf der Haltestange angeordneten Eindrehungen durchgeführt werden kann.

Das Entnahmewerkzeug besteht überwiegend aus einfach herstellbaren rotationssymmetrischen Teilen, die sich unkompliziert durch Schraubverbindungen montieren lassen.

Die Erfindung wird nachfolgend anhand eines in den Zeichnungen dargestellten Ausführungsbeispieles des näheren erläutert.

Es zeigt:
- Figur 1:: das Entnahmewerkzeug mit aufgenommenen Treibladungsmodulen in einer Seitenansicht,
- Figur 2:: das Entnahmewerkzeug während der Einführung in den Anzündkanal der Treibladungsmodule in einer ausschnittsweise vergrößerten Darstellung,
- Figur 3:: das Entnahmewerkzeug mit wenigstens einem axial festgeklemmten Treibladungsmodul in einer ausschnittsweise vergrößerten Darstellung.

Die Figur 1 zeigt das Entnahmewerkzeug mit beispielsweise fünf aus einem nicht dargestellten Treibladungsmagazin aufgenommenen Treibladungsmodulen 17, in dem die Treibladungsmodule hintereinander gelagert sind und einen Anzündkanal 13 (Figur 2) aufweisen. Das Entnahmewerkzeug besteht aus einer durch den Anzündkanal 13 hindurchsteckbaren Haltestange 12, einem auf der Haltestange 12 axial verstellbar angeordneten Tiefenanschlag 14, einem fest mit der Haltestange 12 verbundenen Haltegriff 10 und einer in den Figuren 2 und 3 näher dargestellten Klemmvorrichtung, die aus einem Betätigungsgriff 11, einem Betätigungsstößel 32, einer Kappe 34 und Blattfedern 28 mit Innennocken 26 besteht.

Vor der Modulaufnahme wird der Tiefenanschlag 14 auf der Haltestange 12 zur Bestimmung der aufzunehmenden Modulzahl auf eine bestimmte Treibladungssatzlänge über eine Befestigungsschraube 16 eingestellt, wobei die Befestigungsschraube 16 über ein radial angeordnetes Gewinde 18 des Tiefenanschlages 14 in einer von mehrfach außenseitig auf der Haltestange 12 vorhandenen kreisförmigen Eindrehungen 20 formschlüssig axial gehalten wird. Damit die axiale Einstellage des Tiefenanschlages 14 durch das Personal erkennbar ist, befindet sich ebenfalls mehrfach auf dem Umfang der Haltestange 12 im gleichen Abstand einer Treibladungsmodullänge zusätzliche Markierungen 22, die beispielsweise als Rillen ausgeführt sein können.

Die Klemmvorrichtung wird durch manuelles Drücken des Betätigungsgriffes 11 gegen den Haltegriff 10 betätigt. Dadurch wird innerhalb der Haltestange 12 der Betätigungsstößel 32 axial verschoben und spreizt durch seine Kontaktierung mit innenseitig an den Blattfedern 28 befindlichen vorzugsweise halbkreisförmig ausgebildeten Nocken, die in nicht dargestellter Weise auch eine schräge Anlauffläche aufweisen können, so weit auseinander, daß die aufgenommenen Treibladungsmodule 17 axial gegenüber dem Tiefenanschlag 14 arretiert werden. Dabei liegt das erste Treibladungsmodul 17 mit seiner Stirnseite 15 an einer radial verlaufenden Anschlagfläche 19 des Tiefenanschlages 14 an, während das zuletzt aufgenommene Treibladungsmodul 17 in der außen liegenden Rundung des Anzündkanales 13 durch die Blattfedern 28 gehalten wird.

Der Betätigungsstößel 32 der Klemmvorrichtung ist in einer Längsbohrung 33 der Haltestange 12 angeordnet und ist an seinem aus dem Haltegriff 10 herausragenden Ende über ein als Sicherungsstift ausgebildetes Befestigungsmittel 46 fest mit einem Betätigungsgriff 11 verbunden. Der Betätigungsstößel 32 enthält an seinem vom Betätigungsgriff 11 abgewandten Ende eine im Durchmesser größere und am vorderen Ende gerundete Kappe 34, die über eine lösbare Gewindeverbindung 38 mit dem Betätigungsstößel 32 verbunden ist. In den axialen Verschiebebereich der gerundeten Kappe 34 ragen wenigstens zwei gegenüberliegend angeordnete Nocken 26 hinein, die jeweils innenseitig an einem vorderen Ende einer dazugehörigen Blattfeder 28 angeordnet sind. Jeder der gegenüberliegend auf der Haltestange 12 angeordneten Blattfedern 28 ist an ihrem anderen Ende 35 mit der Haltestange 12 verbunden. Die beispielsweise halbkugelförmig ausgebildeten Nocken 26 ragen unbetätigt in eine Querbohrung 24 der Haltestange 12 hinein.

Die Haltestange 12 besteht aus zwei zusammenfügbaren Teilen, wobei ein vorderer die Blattfedern 28 aufnehmender Stangenaufsatz 25 über ein in einer Bohrung 36 angeordnetes Gewinde 31 lösbar mit dem hinteren Teil der Haltestange 12 verbunden ist. Der Stangenaufsatz 25 und das vordere Ende der Haltestange 12 sind derartig ausgebildet, daß die Außenkonturen der Blattfedern 28 und des Stangenaufsatzes 25 den gleichen Außendurchmesser wie die Haltestange 12 bilden. Jede der vorzugsweise vier angeordneten Blattfedern 28 liegt dabei in einer Ausnehmung 30 des Stangenaufsatzes 25, mit dem sie am hinteren Ende 35 der Ausnehmung 30 verbunden sind. Weil der Stangenaufsatz 25 zusätzlich an seinem vorderen Ende ogival ausgebildet ist, wird somit eine schonende Einführung der Haltestange 12 gegenüber den Treibladungsmodulen 17 ermöglicht.

Damit die Treibladungsmodule 17 sich während des Ladevorganges leicht von der Haltestange 12 lösen können, kann der Betätigungsstößel 32 sich selbsttätig in seine Ausgangsstellung zurückbewegen, wobei gleichzeitig die Klemmwirkung der Blattfedern 28 aufgehoben wird. Dazu ist eine Druckfeder 40 vorgesehen, die um den Betätigungsstößel 32 und zwischen einer axial verlaufenden Außenbohrung 42 des Haltegriffes 10 bzw. der Haltestange 12 sowie einer gegenüberliegenden Bohrung 44 des Betätigungsgriffes 11 angeordnet ist und sich an den endseitigen Stirnflächen der Bohrungen 42, 44 abstützen kann.

### Bezugszeichen-Liste

- 10: Haltegriff
- 11: Betätigungsgriff
- 12: Haltestange
- 13: Anzündkanal
- 14: Tiefenanschlag
- 15: Stirnseite
- 16: Befestigungsschraube
- 17: Treibladungsmodul
- 18: Gewinde
- 19: Fläche
- 20: Eindrehung
- 22: Markierung
- 24: Querbohrung
- 25: Stangenaufsatz
- 26: Nocken
- 28: Blattfeder
- 30: Ausnehmung
- 31: Gewinde
- 32: Betätigungsstößel
- 33: Bohrung
- 34: Kappe
- 35: Ende
- 36: Bohrung
- 38: Gewinde
- 40: Druckfeder
- 42: Bohrung
- 44: Bohrung
- 46: Sicherungsstift

## Patentansprüche

1. Entnahmewerkzeug für hintereinander gelagerte und einen freien Anzündkanal (13) aufweisende Treibladungsmodule (17),
mit
a) einer in den Anzündkanal (13) der Treibladungsmodule (17) einführbare Haltestange (12),
b) einem auf der Haltestange (12) axial verstellbar angeordneten und in radialer Richtung weisenden Tiefenanschlag (14),
c) einer in der Haltestange (12) gelagerte Klemmvorrichtung (11, 32, 34, 26, 28), die nach beendeter Modulaufnahme durch eine manuelle Betätigung die aufgenommenen Treibladungsmodule (17) axial gegenüber dem Tiefenanschlag (14) arretiert.

2. Entnahmewerkzeug nach Anspruch 1,
**gekennzeichnet durch** folgende Merkmale:
a) die Haltestange (12) ist fest mit einem Haltegriff (10) verbunden,
b) ein Betätigungsstößel (32) der Klemmvorrichtung ist in einer Längsbohrung (33) der Haltestange (12) angeordnet und an seinem aus dem Haltegriff (10) herausragenden Ende über ein Befestigungsmittel (46) fest mit einem Betätigungsgriff (11) verbunden.

3. Entnahmewerkzeug nach Anspruch 1 und 2,
**gekennzeichnet durch** folgende Merkmale:
a) der Betätigungsstößel (32) der Klemmvorrichtung enthält an seinem vom Betätigungsgriff (11) abgewandten Ende eine im Durchmesser größere und am vorderen Ende gerundete Kappe (34),
b) in den axialen Verschiebebereich der gerundeten Kappe (34) ragen wenigstens zwei gegenüberliegend angeordnete Nocken (26) hinein,
c) die Nocken (26) sind jeweils innenseitig an einem vorderen Ende einer Blattfeder (28) angeordnet, wobei die Blattfeder an ihrem hinteren Ende (35) mit der Haltestange (12) verbunden ist.

4. Entnahmewerkzeug nach einem der Ansprüche 1 bis 3,
**dadurch gekennzeichnet**, daß die Nocken (26) halbkugelförmig ausgebildet sind und unbetätigt in eine Querbohrung (24) der Haltestange (12) hineinragen.

5. Entnahmewerkzeug nach einem der Ansprüche 1 bis 4,
**dadurch gekennzeichnet**, daß die Haltestange (12) aus zwei zusammenfügbaren Teilen besteht, wobei ein vorderer die Blattfedern (28) aufnehmender Stangenaufsatz (25) über ein Gewinde (31) lösbar mit dem hinteren Teil der Haltestange (12) verbunden ist.

6. Entnahmewerkzeug nach einem der Ansprüche 1 bis 5,
**dadurch gekennzeichnet**, daß um den Betätigungsstößel (32) zwischen einer Bohrung (42) des Haltegriffs (10) und einer Bohrung (44) des Betätigungsgriffes (11) eine Druckfeder (40) angeordnet ist.

7. Entnahmewerkzeug nach einem der Ansprüche 1 bis 6,
**dadurch gekennzeichnet**, daß die Außenseite der Haltestange (12) im Abstand der Treibladungsmodullängen Markierungen (22) und Eindrehungen (20) zum Feststellen des Tiefenanschlages (14) enthält.

8. Entnahmewerkzeug nach einem der Ansprüche 1 bis 7,
**dadurch gekennzeichnet**, daß das vordere äußere Ende des mit der Haltestange (12) verbundenen Stangenaufsatzes (25) ogival ausgebildet ist.

## Claims

1. Extraction tool for propellant charge modules (17) stored in succession and having an open ignition channel (13), with
(a) a holding bar (12) insertable into the ignition channel (13) of the propellant charge modules (17),
(b) A depth stop (14) axially adjustable on the holding bar (12) and extending in the radial direction,
(c) A clamping device (11,32,34,26,28) which is housed in the holding bar (12) and by which, after a module has been taken up and by manual operation, the propellant charge modules (17) taken up are axially secured in relation to the depth stop (14).

2. Extraction tool in accordance with Claim 1, characterised by the following features:
(a) the holding bar (12) is rigidly connected to a handle (10),
(b) an actuating ram (32) of the clamping device is positioned in a longitudinal boring (33) of the holding bar (12) and is rigidly connected by an end extending from the handle (10) and by means of a securing device (46) with an operating handle (11).

3. Extraction tool in accordance with Claims 1 and 2, characterised by the following features:
(a) the actuating ram (32) of the clamping device contains,at an end furthest from the operating handle (11), a cap (34) of larger diameter and rounded at the front end,
(b) at least two cams (26), situated opposite one another, extend into an axial displacement zone of the rounded cap (34),
(c) the cams (26) are in each case situated internally on the front end of a leaf spring (28), the leaf spring being connected by the rear end (35) to the holding bar (12).

4. Extraction tool in accordance with any one of Claims 1 to 3, characterised by the fact that the cams (26) are of hemispherical construction and extend when not operated, into a transverse boring (24) of the holding bar (12).

5. Extraction tool in accordance with any one of Claims 1 to 4, characterised by the fact that the holding bar (12) consists of two parts which can be joined together, while a front bar extension (25) which receives the leaf springs (28), is detachably connected by a screw threading (31) with the rear part of the holding bar (12).

6. Extraction tool in accordance with any one of Claims 1 to 5, characterised by the fact that a pressure spring (40) is positioned around the actuating ram (32) between a boring (42) of the handle (10) and a boring (44) of the operating handle (11).

7. Extraction tool in accordance with any one of Claims 1 to 6, characterised by the fact that the outside of the holding bar (12) has marks (22) and turned grooves (20) a distance apart corresponding to the lengths of the propellant charge modules and serving to set the position of the depth stop (14).

8. Extraction tool in accordance with any one of Claims 1 to 7, characterised by the fact that the front outer end of the bar extension (25) connected with the holding bar (12) is of ogival construction.

## Revendications

1. Outil de prélèvement pour gargousses de charge propulsive (17) montés les uns derrière les autres et comportant un canal d'allumage (13) libre, avec
a) une tige de maintien (12) à introduire dans le canal d'allumage (13) des gargousses de charge propulsive (17),
b) une butée de profondeur (40) déplaçable axialement sur la tige de maintien (12) et dirigée radialement,
c) un dispositif de serrage (11, 32, 34, 26, 28), monté dans la tige de maintien (12), qui, lorsque la reprise de gargousse est terminée, bloque les gargousses de charge propulsive (17) reprises, axialement par rapport à la butée de profondeur (14), par un actionnement manuel.

2. Outil de prélèvement selon la revendication 1, caractérisé par les caractéristiques suivantes :
a) la tige de maintien (12) est solidaire d'une poignée de maintien (10),
b) un poussoir d'actionnement (32) du dispositif de serrage est monté dans un trou allongé (33) de la tige de maintien (12) et est relié, par un moyen de fixation (46), de manière fixe avec une poignée d'actionnement (11), à son extrémité ressortant de la poignée de maintien (10).

3. Outil de prélèvement selon les revendications 1 et 2, caractérisé par les caractéristiques suivantes :
a) le poussoir (32) du dispositif de serrage comporte, à son extrémité opposée à la poignée d'actionnement (11), un capuchon (34) de plus grand diamètre et arrondi à son extrémité avant
b) dans la zone de déplacement axial du capuchon (34) arrondi, s'engagent, à l'intérieur, au moins deux cames (26) opposées l'une à l'autre,
c) les cames (26) sont disposées chacune à l'intérieur, à une extrémité avant d'un ressort à lame (28), le ressort à lame étant relié, à son extrémité arrière (35), avec la tige de maintien (12).

4. Outil de prélèvement selon l'une des revendications 1 à 3, caractérisé en ce que les cames (26) sont semi-sphériques et s'engagent, lorsqu'elles ne sont pas actionnées, dans un trou transversal (24) de la tige de maintien (12).

5. Outil de prélèvement selon l'une des revendications 1 à 4, caractérisé en ce que la tige de maintien (12) est constituée de deux parties pouvant être assemblées, un accessoire de tige (25) avant, logeant les ressorts à lame (28), étant assemblé de manière amovible, par un filetage (31), avec la partie arrière de la tige de maintien (12).

6. Outil de prélèvement selon l'une des revendications 1 à 5, caractérisé en ce qu'un ressort de pression (40) est placé autour du poussoir d'actionnement (32), entre un trou (42) de la poignée de maintien (10) et un trou (44) de la poignée d'actionnement (11).

7. Outil de prélèvement selon l'une des revendications 1 à 6, caractérisé en ce que le côté extérieur de la tige de maintien (12) présente, à une distance correspondant à la longueur des gargousses de charge propulsive, des marquages (22) et des parties tournées (20) pour fixer la butée de profondeur (14).

8. Outil de prélèvement selon l'une des revendications 1 à 7, caractérisé en ce que l'extrémité extérieure avant de l'accessoire de tige (25), relié à la tige de maintien (12), a la forme d'une ogive.
